# EUROPÄISCHE PATENTSCHRIFT

(11) **EP 0 130 264 B1**
(45) Veröffentlichungstag und Bekanntmachung des Hinweises auf die Patenterteilung: **06.05.1987**
(21) Anmeldenummer: 83730093.8
(22) Anmeldetag: 03.10.1983
(51) Int. Cl.: A47B 9/16

(54) **Höhenverstellbares Tischgestell**
Height-adjustable table construction
Table à hauteur réglable

(30) Priorität: 02.07.1983 DE 8319404 U; 02.07.1983 DE 8319405 U
(43) Veröffentlichungstag der Anmeldung: 09.01.1985
(73) Patentinhaber: Wingsch, Armin, D-5630 Remscheid 11 (DE)
(72) Erfinder: Wingsch, Armin, D-5630 Remscheid 11 (DE)
(74) Vertreter: Heim, Johann-Ludwig, Dipl.-Ing.

## Beschreibung

Die vorliegende Erfindung bezieht sich auf ein höhenverstellbares Tischgestell gemäß dem Oberbegriff des Hauptanspruches.

Aus der DE-A-3114125 ist ein solches höhenverstellbares Tischgestell bekanntgeworden, bei dem die Tischbeine geteilt und als Zahnstangen ausgebildet sind, deren Enden in einen Kettengetriebeblock eingesteckt sind, der somit etwa immer zwischen Boden und Tischplatte auf der Hälfte der Strecke angeordnet ist und eine über vier Kettenräder in einer senkrechten Ebene umlaufende, von einer Kurbel antreibbare Kette aufweist. Mit den Kettenrädern sind Zahnräder verbunden, die jeweils in beide Zahnstangen eingreifen. Durch ein Bewegen der Kurbel werden somit beide Zahnstangen aus dem Block aus- bzw. in ihn eingefahren. Durch die Übersetzung der Kurbelbewegung auf beide Zahnstangen ist ein relativ großes Drehmoment an der Kurbel zum Ausfahren des Tisches notwendig. Demgemäß besteht die Gefahr, daß der Tisch unter seinem Eigengewicht selbständig sich in die: eingefahrene Lage absenkt. Der Tisch kann nur in der obersten Stellung arretiert werden. Durch die Unterbrechung der Tischbeine im Block auf der Mitte ist das Tischgestell, insbesondere im ausgefahrenen Zustand, sehr instabil. Durch die Teilung jedes Tischbeines kann das Tischgestell nur etwa bis zur Hälfte der maximalen Höhe eingefahren werden.

Aus dem DE-U-8 008 014 ist weiterhin ein höhenverstellbares Tischgestell bekanntgeworden, das aus einem Tischfuß und einer Trischplattenunterlage besteht, zwischen den zwei Y-artige Hebel über eine Gewindespindel bewegbar gelagert sind. Bei diesem Tischgestell ist die abgesenkte Endlage durch die Höhe des Tischfußes vorgegeben. Auch dieses Tischgestell weist im abgesenkten Zustand eine erhebliche Instabilität auf.

Der vorliegenden Erfindung liegt die Aufgabe zugrunde, eine Absenkbarkeit auf weniger als die Hälfte der Maximalhöhe bei guter Stabilität zu gewährleisten.

Die Lösung dieser Aufgabe liegt in den kennzeichnenden Merkmalen des unabhängigen Anspruches.

Weiter Ausgestaltungen und besonders vorteilhafte Weiterbildungen der Erfindung gehen aus den Unteransprüchen bzw. der nachfolgenden Beschreibung hervor, die ein Ausführungsbeispiel der Erfindung anhand der Figuren 1 bis 9 der Zeichnung näher erläutert. Es zeigen :
Figur 1 ein Tischgestell in einer Seitenansicht,
Figur 2 eine Ansicht auf das Tischgestell,
Figur 3 eine andere Seitenansicht des Tischgestelles,
Figur 4 einen Schnitt durch den Kettenantrieb.
Figur 5 den Kettenantrieb,
Figur 6 eine Arretiervorrichtung,
Figur 7 ein Tischgestell in einer Seitenansicht,
Figur 8 eine Ansicht auf das Tischgestell und
Figur 9 eine Einzelheit in vergrößertem Maßstab.

In allen neun Figuren bedeuten gleiche Bezugszeichen die gleichen Einzelheiten.

In der Figur 1 ist ein höhenverstellbares Tischgestell abgebildet, das insbesondere für die Möblierung eines Wohnwagens vorgesehen ist. In der abgesenkten Stellung, die mit 1 bezeichnet ist, stellt es in Verbindung mit einer angedeuteten Tischplatte die Verlängerung einer Liegestatt dar, in der ausgefahrenen Stellung 2 dient es seinem Bestimmungszweck. An der Tischplatte 3, die eine Oberseite 4 und eine Unterseite 5 aufweist, ist ein Kettenantrieb 6 unmittelbar befestigt, an dem zwei Y-artige Beine 7 und 8 angelenkt sind. Die Beine 7 und 8 sind identisch ausgebildet und weisen als Füße je eine Querstange 9 auf. Die Beine 7 und 8 sind stabförmig ausgebildet, in jedem Bein ist in einem Gelenk 10 ein als Gabel ausgeformter Hebel 11 gelagert, dessen anderes Ende gelenkig mit dem Kettenantrieb 6 verbunden ist.

Der Kettenantrieb wird im einzelnen aus der Fig. 2 deutlich.

Der Kettenantrieb 6 besteht im wesentlichen aus einer in einer waagerechten Ebene im Abstand unterhalb der Unterseite 5 der Tischplatte 3 verlaufenden endlosen Kette 15, die von zwei Kettenrädern 16 und 17 gespannt wird. Die Kettenräder sind in zwei Befestigungsteiler 18 und 19 auf senkrecht stehenden Achsen gelagert. Die Befestigungsteile besitzen Hohlquaderform und sind an der Unterseite 5 befestigt. Sie weisen zwei Gelenke 20 für die Gabelenden der Hebel 11 auf.

Zwischen den beiden Kettenrädern 16 und 17 ist die Kette mittels zweier Führungen 21 und 22 geführt. Die Führungen verlaufen parallel und im Abstand zu einander. An die Kette 15 ist innerhalb der Führung 21 das der Querstange 9 abgewandte Ende des Beines 7 angeschlossen, im Bereich der Führung 22 ist die Kette 15 mit dem Bein 8 verbunden.

Im Bereich des Befestigungsteils 18 ist ein Zahnradgetriebe 23 gelagert, das antriebsseitig mit einer Handkurbel 24 und abtriebszeitig mit dem Kettenrad 16 verbunden ist.

Aus der Fig. 3 geht hervor, daß die beiden Beine 7 und 8, in der Längsrichtung des Tisches gese- _{'} hen, versetzt zu einander stehen, da die beiden den Querstangen 9 abgewandten Enden 25 der Beine 7 und 8 im Abstand von einander mit der Kette verbunden sind.

Wie aus der Fig. 4 hervorgeht, besteht die Führung aus einem C-Blechprofil, das an den Befestigungsteilen 18 und 19 befestigt ist. Zwei geschlossene Breitseiten 27 stehen parallel und im Abstand 28 zu einander. Die abgewandten Breitseiten 29 weisen Schlitze 30 auf, die sich über die gesamte Länge der Führung 21 erstrecken. Die somit gebildeten Innenräume 31 der Führungen 21 und 22 nehmen den Hin- und Rücklauf der Kette 15 auf. An oder zwischen jeweils einem Kettenglied des Hin- und Rücklaufes der Kette ist je ein Mitnehmer, z. B. in Form eines Zapfens 32 gelagert, der einen Bund 33 aufweist. An den Bund schließt sich ein Gleitbereich 34 an, auf dem das Ende 25 der Beine 7 und 8 gelagert und gesichert ist. Der Gleitbereich 34 des Zapfens 32 gleitet im Schlitz 30. Die restlichen Teile der Breitseite 29 führen den Zapfen 32 zwischen dem Bund 33 einerseits und dem Ende 25 des Beines 7 andererseits.

Aus der Fig. 5 geht der Kettenantrieb 6 im Bereich eines Befestigungsteiles 18 hervor, das Befestigungslöcher 12 zum Befestigen an der Tischplatte 3 aufweist. Die Führungen 21 und 22 ragen bis in den Innenraum 13 des Befestigungteiles 18 hinein.

Aus der Fig. 6 geht der Antrieb des Kettenrades 16 hervor, das zusammen mit einem Zahnrad 35 auf einer gemeinsamen Hohlwelle 36 befestigt ist, die ihrerseits auf einem am Boden 37 befestigten Zapfen 38 drehbar gelagert ist. Das Zahnrad 35 kämmt mit einem Zahnrad 39 kleinerer Zähnezahl, beide zusammen ergeben das Zahnradgetriebe 23, das mit einer Arretiervorrichtung versehen ist. Das Zahnrad 39 weist einen Ansatz 40 auf, der den Zahnbereich 41 begrenzt. Darüber hinaus setzt sich das Zahnrad 39 als Schaft 42 fort, der mit seinem vom Zahnbereich 41 abgewandten Ende in eine Bohrung 43 in der Handkurbel 24 eingreift. Der Schaft 42 ist in einem Loch im Boden 37 gelagert. Auf dem Schaft 42 ist ein Bremsscheibring 44 zwischen dem Ansatz 40 und dem Boden 37 gelagert. Das Zahnrad ist mit einer Durchgangsgewindebohrung 45 versehen, die mit einer Durchgangsbohrung 46 in der Handkurbel 24 fluchtet, in der eine Klemmschraube 47 gelagert ist, die in die Durchgangsgewindebohrung 45 eingreift.

Zum Aus- bzw. Einfahren des Tisches wird die Kurbel 24 in der einen oder anderen Richtung gedreht. Damit wird das Kettenrad 16 über das Zahnradgetriebe 23 untersetzt gedreht und die Kette 15 transportiert. Die beiden Anlenkungspunkte für die Enden 25 der Beine 7 und 8 bewegen sich aufeinander zu bzw. voneinander fort. Damit stellen sich die Beine 7 und 8 entweder in die Senkrechte oder bis nahezu in die Waagerechte.

Ein Anziehen der Klemmschraube 47 preßt das Zahnrad 39 zusammen mit dem Bremsscheibring 44 gegen den Boden 37, sodaß das Zahnradgetriebe 23 arretiert und das Tischgestell gegen unerwünschtes Einfahren unter Last gesichert ist, und zwar in jeder Höhenstellung des Tischgestelles.

Es ist auch möglich, den Bremsscheibring 44 entfallen zu lassen und stattdessen die Stirnseite 44 der Handkurbel 24 als Bremsfläche zu benutzen.

Wird ein solches Tischgestell mit schwenkbaren Beinen zur Höhenverstellung versehen, besteht das Bedürfnis, die Minimalhöhenstellung des Tischgestelles zu sichern. Diese Aufgabe löst die vorliegende Erfindung im zweiten Ausführungsbeispiel nach den Figuren 7 bis 9.

In der Figur 7 ist ein höhenverstellbares Tischgestell abgebildet, das insbesondere für die Möblierung eines Wohnwagens vorgesehen ist. In der abgesenkten Stellung, die mit 101 bezeichnet ist, stellt es in Verbindung mit einer angedeuteten Tischplatte die Verlängerung einer Liegestatt dar, in der ausgefahrenen Stellung 102 dient es seinem Bestimmungszweck. An der Tischplatte 103. die eine Oberseite 104 und eine Unterseite 105 aufweist, ist ein Kettenantrieb 106 unmittelbar befestigt, an dem zwei Y-artige Beine 107 und 108 angelenkt sind. Die Beine 107 und 108 sind identisch ausgebildet und weisen als Füße je eine Querstange 109 auf. Bei Ansicht auf die Stirnseite sind die Beine 107 und 108 T-förmig gestaltet. wobei der Balken des T den Fuß bildet. Die Beine 107 und 108 sind stabförmig ausgebildet, an jedem Bein ist in einem Gelenk 110 ein als Gabel ausgeformter Hebel 111 gelagert, dessen anderes Ende gelenkig mit dem Kettenantrieb 106 verbunden ist.

Der Kettenantrieb wird im einzelnen aus der Figur 8 deutlich.

Er besteht im wesentlichen aus einer in einer waagerechten Ebene im Abstand unterhalb der Unterseite 105 der Tischplatte 103 verlaufenden endlosen Kette 115, die von zwei Kettenrädern 116 und 117 gespannt wird. Die Kettenräder sind in zwei Befestigungsteilen 118 und 119 auf senkrecht stehenden Achsen gelagert. Die Befestigungsteile besitzen Hohlquaderform und sind an der Unterseite 105 befestigt. Sie weisen zwei Gelenke 120 für die Gabelenden der Hebel 111 auf.

Zwischen den Kettenrädern 116 und 117 ist die Kette mittels zweier Führungen 121 und 122 geführt, die parallel und im Abstand zu einander verlaufen. An die Kette 115 ist im Bereich der Führung 121 das der Querstange 109 abgewandte Ende des Beines 107 angeschlossen, im Bereich der Führung 122 ist die Kette 115 mit dem Bein 108 verbunden.

Im Bereich des Befestigungsteiles 118 ist ein Zahnradgetriebe gelagert, das antriebsseitig mit einer Handkurbel 124 und abtriebsseitig mit dem Kettenrad 116 verbunden ist.

Die beiden Beine 107 und 108 stehen, in Längsrichtung des Tisches gesehen, versetzt zu einander.

Die beiden Befestigungsteile 118 und 119 weisen auf gegenüberliegenden Seiten je einen am Grund ausgerundeten Schlitz 130 auf, der von der Tischplatte verschließbar ist. In jeweils zwei der Schlitze ist in je einem der Befestigungsteile ein U-förmiger Bügel 131 aus Stahlrohr schwenkbar gelagert, der einen Bodenbereich 132 und zwei Schenkel 133 und 134 aufweist. In die Enden der Schenkel 133 und 134 sind Stopfen 135 gesteckt. die in einen Stift 136 auslaufen. In der oberen Schwenkstellung liegen die Schenkel 133 und 134 an der Unterseite 105 der Tischplatte 103 an und sind an ihr durch eine Schnappklemme 137 lagegesichert. In der unteren Schwenkstellung sind die Schenkel 133 und 134 auf die Querstange 109 ausgerichtet, bei Absenken des Tischgestelles fahren in der Minimalhöhenstellung die Stifte 136 in entsprechende Bohrungen 138 - vergleiche Figur 9 - in der Querstange 109 ein.

Während die obere Schwenkstellung durch die Unterseite der Tischplatte definiert und arretiert ist, ist für die Arretierung der unteren Schwenkstellung eine besondere Anordnung vorgesehen. Diese Anordnung besteht gemäß Figur 9 aus einem einen Anschlag bildenden Stift 139, der quer durch den Boden 132 des U-förmigen Bügels 131 getrieben ist und mit seinem einen Ende mit einer Anschlagschraube 140 zusammenwirkt, die in dem Befestigungsteil 118 bzw. 119 in einem Innengewinde gelagert ist. Durch Verdrehen der Anschlagschraube kann die untere Schwenkstellung des U-förmigen Bügels genau auf das Loch 138 der Querstange 109 ausgerichtet werden.

Der Stift 139 besitzt eine Doppelfunktion, er dient zugleich mit einem weiteren Stift 141 einer Seitenarretierung des U-förmigen Bügels 131. Beide Stifte liegen an den Innenseiten der Befestigungteile 118 bzw. 119 an.

Somit kann das eben beschriebene Tischgestell in der Minimalhöhenstellung gesichert werden, indem die beiden U-förmigen Bügel durch Lösen der Schnappklemmen 137 unter ihrem Eigengewicht in die untere Schwenkstellung einfahren. Ein Absenken des Tisches führt dann zu der Steckverbindung zwischen den Stiften 136 in den Bohrungen 138.

Wie die Figur 7 zeigt, ist es möglich, in die mit der Kette verbundenen Enden der Beine 107, 108 je eine Zugfeder einzuhängen, deren anderes Ende mit einem der beiden Befestigungsteile 118, 119 verbunden ist. Die Zugfeder 142 bzw. 143 liegt dabei dicht unterhalb der Unterseite der Tischplatte und benachbart der Führung 121. Die Zugfedern 142 und 143 können direkt in ein Loch des Beines eingehängt sein oder an einem Vorsprung des Beines befestigt sein. Sie bewirken eine Vorspannung der Beine in Richtung auf ein Hochstellen der Tischplatte. Damit wird das Hochkurbeln des Tisches erleichtert.

Weiterhin besteht die Möglichkeit, die in Figur 6 dargestellte Verbindung der Kurbel 24 mit dem Zahnrad 39 so abzuändern, daß das Zahnrad formschlüssig mit der Kurbel verbunden und über eine Schraube gehalten wird, auf die eine Sicherungsmutter aufgeschraubt ist.

Schließlich ist es noch möglich, die Anschlagschraube 140 gemäß Figur 9 durch einen aus dem Befestigungsteil 118 unmittelbar herausgebogenen Lappen zu ersetzen, der gegebenenfalls nachgebogen werden kann.

## Patentansprüche

1. Höhenverstellbares Tischgestell mit einer Tischplatte (3), Beinen (7, 8) sowie einem an der Unterseite (5) der Tischplatte (3) angebrachten Kettenantrieb (16), mit einer Handhabe (24), Kettenrädern (16, 17) und einer über sie umlaufenden Kette (15), an der die Beine (7, 8) angelenkt sind, dadurch gekennzeichnet, daß die Kette (15) in einer zur Tischplatte (3) parallelen Ebene umläuft und lediglich von zwei Kettenrädern (16, 17) geführt ist, die in an der Unterseite (5) der Tischplatte (3) gehaltenen Befestigungsteilen (18, 19) gelagert sind und daß die Kette (15) zwischen den Kettenrädern (16, 17) in einer Führung (21, 22) gelagert ist, die zugleich ein Ende (25) der beiden Beine (7, 8) führt, die mit einem Glied der Kette verbunden sind.

2. Höhenverstellbares Tischgestell nach Anspruch 1, dadurch gekennzeichnet, daß die Führung (21, 22) als Hohlprofil ausgebildet ist.

3. Höhenverstellbares Tischgestell nach Anspruch 2, dadurch gekennzeichnet, daß das Hohlprofil C-förmig gestaltet ist und in seiner Längserstreckung mit einem Schlitz (30) versehen ist.

4. Höhenverstellbares Tischgestell nach Anspruch 3, dadurch gekennzeichnet, daß die Führung (21, 22) aus zwei im Abstand (28) mit ihren Breitseiten (27) parallel zueinander liegenden Blechprofilen besteht, die an der Unterseite (5) der Tischplatte (3) mit ihren Schmalseiten (26) befestigt sind, wobei die von einander abgewandten Breitseiten (29) die Schlitze (30) aufweisen.

5. Höhenverstellbares Tischgestell nach einem der Ansprüche 1 bis 4, dadurch gekennzeichnet, daß zur Verbindung des Endes (25) des Beines (7, 8) mit der Kette (15) je ein Zapfen (32) vorgesehen ist, der im Innenraum (31) der Führung (21, 22) gelagert ist.

6. Höhenverstellbares Tischgestell nach Anspruch 5, dadurch gekennzeichnet, daß der Zapfen (32) einen Bund (33), der sich an die Innenseite der Führung (21, 11) anlegt, einen Gleitbereich (34), der im Schlitz (30) geführt ist und einen Befestigungsteil für das Ende (25) des Beines (7, 8) aufweist und daß das Bein unmittelbar an der Außenseite der Führung anliegt.

7. Höhenverstellbares Tischgestell nach einem der Ansprüche 1 bis 6, dadurch gekennzeichnet, daß die Befestigungsteile (18, 19) hohlquaderförming ausgestaltet sind und an gegenüberliegenden Seiten die gabelförmigen Enden des Hebels (11) sowie ein Untersetzungsgetriebe und die Handhabe (24) lagern.

8. Höhenverstellbares Tischgestell nach einem der Ansprüche 1 bis 7, dadurch gekennzeichnet, daß das Untersetzungsgetriebe als Zahnradgetriebe (23) ausgestaltet ist, wobei eines der Zahnräder mit einer Arretiervorrichtung versehen ist.

9. Höhenverstellbares Tischgestell nach Anspruch 8, dadurch gekennzeichnet, daß die Arretiervorrichtung an dem der Handkurbel (24) zugeordneten Zahnrad (39) angeordnet ist und aus dem Zahnrad, der Handkurbel und einer Klemmschraube (47) besteht, die eine Seite (37) des Befestigungsteiles (18) zwischen sich klemmen.

10. Höhenverstellbares Tischgestell nach Anspruch 8 oder 9, dadurch gekennzeichnet, daß das Zahnrad (39) mit einer Gewindedurchgangsbohrung (45) und die Klemmschraube (47) mit einer Durchgangsbohrung (46) - oder umkehrt - versehen sind, die beide von der Klemmschraube (47) durchsetzt sind und daß sich ein Ansatz (40) des Zahnrades (39) unter Zwischenlage eines Bremsscheibringes (44) gegen eine Wandung des Befestigungsteiles (18) abstützt, in dem das Zahnrad (39) mittels eines Schaftes (42) unmittelbar gelagert ist.

11. Höhenverstellbares Tischgestell nach Anspruch 8 oder 9, dadurch gekennzeichnet, daß eine Stirnfläche (44) der Handkurbel (24) unmittelbar als Klemmfläche für die Arretierung vorgesehen ist.

12. Höhenverstellbares Tischgestell nach Anspruch 1, dadurch gekennzeichnet, daß an der Unterseite (105) der Tischplatte (103) ein U-förmiger Bügel (131) am Boden (132) des U schwenkbar gelagert ist, dessen Enden der Schenkel (133, 134) zur Sicherung der Minimalhöhe mit dem Bein (107, 108, 109) verbunden sind.

13. Höhenverstellbares Tischgestell nach Anspruch 12, dadurch gekennzeichnet, daß die Schenkel (133, 134) des U-förmigen Bügels (131) mit dem dem Boden zugewandten Ende des Beines verbunden sind.

14. Höhenverstellbares Tischgestell nach Anspruch 13, dadurch gekennzeichnet, daß das dem Boden zugewandte Ende des Beines (107, 108) als Querstange (109) ausgebildet ist, mit deren beiden Enden die Schenkel (133, 134) des U-förmigen Bügels (131) verbindbar sind.

15. Höhenverstellbares Tischgestell nach einem der Ansprüche 12 bis 14, dadurch gekennzeichnet, daß zwei U-förmige Bügel (131) vorgesehen sind.

16. Höhenverstellbares Tischgestell nach einem der Ansprüche 12 bis 14, dadurch gekennzeichnet, daß die Enden der Querstangen (109) und die Enden (135) der Schenkel (133, 134) eine Steckverbindung bilden.

17. Höhenverstellbares Tischgestell nach einem der Ansprüche 12 bis 16, dadurch gekennzeichnet, daß die U-förmigen Bügel (131) in Schlitzen (130) von Befestigungsteilen (118, 119) gelagert sind, die an der Unterseite (105) der Tischplatte (103) befestigt sind.

18. Höhenverstellbares Tischgestell nach Anspruch 17, dadurch gekennzeichnet, daß am Bodenbereich (132) des U-förmigen Bügels (131) Anschläge (139, 141) für eine Seitenarretierung vorgesehen sind.

19. Höhenverstellbares Tischgestell nach Anspruch 17, dadurch gekennzeichnet, daß zusätzlich ein Anschlag (139, 140) für eine Schwenkwinkelbegrenzung des U-förmigen Bügels (131) vorgesehen ist.

20. Höhenverstellbares Tischgestell nach Anspruch 18 oder 19, dadurch gekennzeichnet, daß der Anschlag (139) sowohl für die Seitenarretierung als auch für die Schwenkwinkelbegrenzung vorgesehen ist.

21. Höhenverstellbares Tischgestell nach Anspruch 20. dadurch gekennzeichnet, daß der Anschlag als quer durch den Boden (132) gesteckter Stift (139) ausgebildet ist.

22. Höhenverstellbares Tischgestell nach Anspruch 19 oder 20, dadurch gekennzeichnet, daß für die Schwenkwinkelbegrenzung als Gegenanschlag eine in das Befestigungsteil eingesetzte Anschlagschraube vorgesehen ist.

23. Höhenverstellbares Tischgestell nach einem der Ansprüche 12 bis 22, dadurch gekennzeichnet, daß der U-förmige Bügel (131) mit einer Schnappklemme (137) an der Unterseite (105) der Tischplatte (103) festlegbar ist.

24. Höhenverstellbares Tischgestell nach einem der Ansprüche 1 bis 23, dadurch gekennzeichnet, daß die Beine mittels einer Feder (142, 143) vorgespannt sind, sodaß die untere Schwenkstellung der Beine erleichtert erreicht wird.

25. Höhenverstellbares Tischgestell nach Anspruch 24, dadurch gekennzeichnet, daß jedes Bein (107,108) mittels je einer Zugfeder (142.143) gegenüber einem Befestigungsteil (118, 119) vorgespannt ist.

26. Höhenverstellbares Tischgestell nach Anspruch 20, dadurch gekennzeichnet, daß als Anschlag ein aus dem Befestigungsteil (118) herausgebogener Lappen vorgesehen ist.

27. Höhenverstellbares Tischgestell nach Anspruch 8, dadurch gekennzeichnet, daß die Arretiervorrichtung aus einem formschlüssig mit der Handkurbel (124) verbundenen Zahnrad besteht, daß durch eine Schraubverbindung an der Handkurbel gehalten ist.

## Claims

1. A table structure which is adjustable in height and comprises a table top (3), legs (7, 8), and a chain drive (16), which is mounted on the underside (5) of the table top (3) and comprises a handle (24), chain sprockets (16, 17) and a chain (15) which is trained around the sprockets and to which the legs (7, 8) are hinged, characterized in that the chain (15) revolves in a plane that is parallel to the table top (3), the chain is guided by not more than two chain sprockets (16,17), which are mounted in fixing parts (18, 19), which are held on the underside (5) of the table top (3), and the chain (15) is movably mounted between the chain sprockets (16, 17) in a guide (21, 22), which guides also one end (25) of the two legs (7, 8) which are joined to one link of the chain.

2. A table structure which is adjustable in height according to claim 1, characterized in that the guide (21, 22) consists of a hollow section.

3. A table structure which is adjustable in height according to claim 2. characterized in that the hollow section is C-shaped and has a longitudinally extending slot (30).

4. A table top which is adjustable in height according to claim 3, characterized in that the guide (21, 22) consists of two sheet metal sections, which have broadsides (27) extending parallel to each other with a clearance (28), and narrow sides (26) which are secured to the underside (5) of the table top (3), and the broadsides (29) which face away from each other are formed with slots (30).

5. A table structure which is adjustable in height according to any of claims 1 to 4, characterized in that two pins (32) for connecting the end (25) of respective legs (7, 8) to the chain (15) are movably mounted in the interior (31) of the guide (21, 22).

6. A table structure which is adjustable in height according to claim 5, characterized in that the pin (32) comprises a collar (33), which engages an inside surface of the guide (21, 11), a sliding portion (34), which is guided in the slot (30), and a fixing part for the end (25) of the leg (7, 8), and the leg directly engages the outside of the guide.

7. A table structure which is adjustable in height according to any of claims 1 to 6, characterized in that the fixing parts (18, 19) consist of hollow parallelepipeds and the forked ends of the lever (11) and a speed-reducing transmission and the handle (24) are movably mounted on opposite sides of the fixing parts (18, 19).

8. A table structure which is adjustable in height according to any of claims 1 to 7, characterized in that the speed-reducing transmission comprises gears, one of which is provided with locking means.

9. A table structure which is adjustable in height according to claim 8, characterized in that the locking means are provided on the gear (39) which is associated with the crank handle (24) and consist of the gear, the crank handle and a clamp screw (47), and said elements clamp one side (37) of the fixing part (18) between them.

10. A table structure which is adjustable in height according to claim 8 or 9, characterized in that the gear (39) is provided with a tapped through bore (45) and the crank handle (24) is provided with a through bore (46) - or vice versa - the clamp screw (47) extends through both said bores, an extension (40) of the gear bears on one wall of one (18) of the fixing parts with a brake washer (44) interposed and the gear (39) is directly mounted by means of a shaft (42) in said one fixing part (18).

11. A table structure which is adjustable in height according to claim 8 or 9, characterized in that one end face (44) of the crank handle (24) is directly provided as a clamping surface for the locking action.

12. A table structure which is adjustable in height according to claim 1, characterized in that a U-shaped member (131) is pivoted at the web (132) of the U to the underside (105) of the table top (103) and the ends of the legs (133, 134) of said U-shaped member are connected to the leg (107, 108, 109) so as to ensure the minimum height.

13. A table structure which is adjustable in height according to claim 2, characterized in that the legs (133, 134) of the U-shaped member (131) are connected to the bottom end of the leg.

14. A table structure which is adjustable in height according to claim 13, characterized in that the bottom end of the leg (107, 108) consists of a crossbar (109), the legs (133, 134) of the U-shaped member (131) are adapted to be connected to both ends of said crossbar.

15. A table structure which is adjustable in height according to any of claims 12 to 14, characterized in that two U-shaped members (131) are provided.

16. A table structure which is adjustable in height according to any of claims 12 to 14, characterized in that the ends of the crossbars (109) and the ends (135) of the legs (133, 134) constitute a plug joint.

17. A table structure which is adjustable in height according to any of claims 12 to 16, characterized in that the U-shaped members (131) are movably mounted in slots (130) of fixing parts (118, 119), which are secured to the underside (105) of the table top (103).

18. A table structure which is adjustable in height according to claim 17, characterized in that stops (139, 141) for locking in a lateral direction are provided at the web (132) of the U-shaped member (131).

19. A table structure which is adjustable in height according to claim 17, characterized in that a stop (139, 140) is additionnally provided for limiting the angular movement of the U-shaped member (131).

20. A table structure which is adjustable in height according to claim 18 or 19, characterized in that the stop (139) is provided for locking in a lateral direction and for limiting the angular movement.

21. A table structure which is adjustable in height according to claim 20, characterized in that the stop consists of a pin (139), which extends transversely through the web (132).

22. A table structure which is adjustable in height according to claim 19 or 20, characterized in that a stop screw which has been inserted into the fixing part is provided as a counterstop for limiting the angular movement.

23. A table structure which is adjustable in height according to any of claims 12 to 22, characterized in that the U-shaped member (131) is adapted to be fixed to the underside (105) of the table top (103) by means of a snap clip (137).

24. A table structure which is adjustable in height according to any of claims 1 to 23, characterized in that the legs are prestressed by a spring (142, 143), which assists the pivotal movement of the legs to their lower position.

25. A table structure which is adjustable in height according to claim 24, characterized in that each leg (107, 108) is prestressed relative to a fixing part (118, 119) by an associated tension spring (142, 143).

26. A table structure which is adjustable in height according to claim 20, characterized in that the stop consists of a lug, which has been struck out of the fixing part (118).

27. A table structure which is adjustable in height according to claim 8, characterized in that the locking means consist of a gear, which is positively connected to the crank handle (124) and is connected to the crank handle by a screw- threaded joint.

## Revendications

1. Piétement de table réglable en hauteur avec un plateau (3), des pieds (7, 8) ainsi qu'un mécanisme d'entraînement (16) monté à la face inférieure (5) du plateau (3) et équipé d'un organe de manipulation (24), de roues à chaîne (16, 17) et d'une chaîne (15) enroulée autour de ces roues et où sont articulés les pieds (7, 8), caractérisé par le fait que la chaîne (15) se déplace dans un plan parallèle au plateau (3) et n'est guidée que par deux roues (16, 17) qui tournent dans des fixations (18, 19) montées à la face inférieure (5) du plateau (3), et que la chaîne 15, entre les roues (16, 17), coulisse dans des guides (21, 22) où se déplace aussi une extrémité des deux pieds (7, 8), laquelle est reliée à la chaîne.

2. Piétement de table en hauteur suivant la revendication 1, caractérisé par le fait que les guides (21, 22) ont un profil creux.

3. Piétement de table réglable en hauteur suivant la revendication 2, caractérisé par le fait que le profil creux a la forme d'un C et qu'il est muni sur toute sa longueur d'une fente (30).

4. Piétement de table réglable en hauteur suivant la revendication 3, caractérisé par le fait que les guides (21, 22) sont constitués par deux profilés en tôle parallèles par leurs grandes faces (27), disposés à une distance (28) entre eux et fixés par leurs petites faces (26) à la face inférieure (5) du plateau (3), et dont les grandes faces (29), extérieures, sont munies des fentes (30).

5. Piétement de table réglable en hauteur suivant l'une des revendications 1 à 4, caractérisé par le fait que les extrémités (25) des pieds (7, 8) et la chaîne (15) sont assemblées chacune par un axe (32) logé à l'intérieur (31) des guides (21, 22).

6. Piétement de table réglable en hauteur suivant la revendication 5, caractérisé par le fait que l'axe (32) présente un collet (33) appliqué contre la face intérieure des guides (21, 22), une zone (34) par laquelle il coulisse dans la fente (30), et un moyen pour la fixation de l'extrémité (25) du pied (7, 8), et que le pied s'applique directement sur la face extérieure du guide.

7. Piétement de table réglable en hauteur suivant l'une des revendications 1 à 6, caractérisé par le fait que les fixations (18,19) sont des corps cubiques creux où sont articulées de part et d'autre les extrémités en forme de fourchettes du levier (11) et montés un démultiplicateur et l'organe de manipulation (24).

8. Piétement de table réglable en hauteur suivant l'une des revendications 1 à 7, caractérisé par le fait que le démultiplicateur est un engrenage (23) dont l'une des roues dentées est munie d'un dispositif d'arrêt.

9. Piétement de table réglable en hauteur suivant la revendication 8, caractérisé par le fait que le dispositif d'arrêt est prévu sur la roue dentée (39) coopérant avec la manivelle (24), et qu'il comprend la roue dentée, la manivelle et une vis de blocage (47) qui serrent entre elles la paroi (37) de la fixation (18).

10. Piétement de table réglable en hauteur suivant la revendication 8 ou 9, caractérisé par le fait que la roue dentée (39) est munie d'un taraudage débouchant (45), et la manivelle (24) d'un alésage débouchant (46) - ou inversement , par lesquels passe la vis de serrage (47), et qu'une butée (40) de la roue dentée (39) s'appuie, avec interposition d'un disque de freinage (44), contre une face de la fixation (18) où est logée la roue dentée (39) à l'aide d'un axe (42).

11. Piétement de table réglable en hauteur suivant la revendication 8 ou 9, caractérisé par le fait qu'une face frontale (44) de la manivelle (24) est prévue directement comme face d'appui servant à l'arrêt.

12. Piétement de table réglable en hauteur suivant la revendication 1, caractérisé par le fait qu'à la face inférieure (105) du plateau (103) est articulée la base (132) d'un étrier en U (131) dont les branches (133, 134) sont reliées par leurs bouts au pied (107, 108, 109) pour garantir la hauteur minimale.

13. Piétement de table réglable en hauteur suivant la revendication 12, caractérisé par le fait que les branches (133, 134) de l'étrier en U (131) sont reliées à l'extrémité du pied, regardant le sol.

14. Piétement de table réglable en hauteur suivant la revendication 13, caractérisé par le fait que l'extrémité du pied (107, 108) regardant le sol est réalisée en forme de barre transversale (109) aux deux extrémités de laquelle peuvent être reliées les branches (133, 134) de l'étrier en U (131

15. Piétement de table réglable en hauteur suivant l'une des revendications 12 à 14, caractérisé par le fait qu'il est prévu deux étriers en U (131

16. Piétement de table réglable en hauteur suivant l'une des revendications 12 à 14, caractérisé par le fait que les bouts des barres transversales (109) et les extrémités (135) des branches (133, 134) sont assemblés par enfichage.

17. Piétement de table réglable en hauteur suivant l'une des revendications 12 à 16, caractérisé par le fait que les étriers en U (131) sont logés dans des fentes (130) de fixations (118, 119) qui sont montées à la face inférieure (105) du plateau de table (103).

18. Piétement de table réglable en hauteur suivant la revendication 17, caractérisé par le fait qu'à la base (132) de l'étrier en U (131), il est prévu des butées (139, 141) servant au blocage latéral.

19. Piétement de table réglable en hauteur suivant la revendication 17, caractérisé par le fait qu'il est prévu une butée supplémentaire (139, 140) pour limiter l'inclinaison de l'étrier en U (131).

20. Piétement de table réglable en hauteur suivant la revendication 18 ou 19, caractérisé par le fait que la butée (139) sert aussi bien au blocage latéral qu'à la limitation de l'inclinaison.

21. Piétement de table réglable en hauteur suivant la revendication 20, caractérisé par le fait que la butée est formée par une tige (139) traversant la base (132).

22. Piétement de table réglable en hauteur suivant la revendication 19 ou 20, caractérisé par le fait qu'il est prévu comme contre-butée limitant l'inclinaison une vis (140) montée dans la fixation.

23. Piétement de table réglable en hauteur suivant l'une des revendications 12 à 22, caractérisé par le fait que l'étrier en U (131) peut être fixé par un verrou à ressort (137) à la face inférieure (105) du plateau de table (103).

24. Piétement de table réglable en hauteur suivant l'une des revendications 1 à 23, caractérisé par le fait que les pieds sont sous tension d'un ressort (142.143) de sorte à pouvoir être plus facilement mis dans la position inclinée.

25. Piétement de table réglable en hauteur suivant la revendication 24, caractérisé par le fait que chaque pied (107, 108) est sous tension d'un ressort de traction (142, 143) vis-à-vis d'une fixation (118, 119).

26. Piétement de table réglable en hauteur suivant la revendication 20, caractérisé par le fait qu'il est prévu comme butée une languette faisant saillie sur la fixation (118).

27. Piétement de table réglable en hauteur suivant la revendication 8, caractérisé par le fait que le dispositif d'arrêt est constitué par un pignon solidaire par vissage de la manivelle (124).
